# EUROPÄISCHE PATENTSCHRIFT

(11) **EP 0 205 788 B1**
(45) Veröffentlichungstag und Bekanntmachung des Hinweises auf die Patenterteilung: **11.10.1989**
(21) Anmeldenummer: 86104782.7
(22) Anmeldetag: 08.04.1986
(51) Int. Cl.: A47L 15/42

(54) **Haushalt-Geschirrspülmaschine**
Domestic dishwasher
Lave-vaisselle ménager

(30) Priorität: 26.06.1985 DE 3522901
(43) Veröffentlichungstag der Anmeldung: 30.12.1986
(73) Patentinhaber: Bosch-Siemens Hausgeräte GmbH, 81669 München (DE)
(72) Erfinder: Stickel, Ernst, Dipl.-Ing., D-7928 Giengen (DE); Mailänder, Hans, Dipl.-Ing., D-7920 Heidenheim (DE); Jerg, Helmut, Dipl.-Ing., D-7928 Giengen (DE)

(56) Entgegenhaltungen:
- DE-A- 3 244 409
- FR-A- 2 442 037
- FR-A- 2 461 480
- FR-A- 2 485 363
- GB-A- 2 139 084

## Beschreibung

Die Erfindung betrifft eine Haushalt-Geschirrspülmaschine nach dem Oberbegriff des Patentanspruches 1.

Bei einer aus der DE-OS 33 16 685 bekannten Geschirrspülmaschine dieser Art, die energiesparend, mit kürzeren Programmzeiten und mit genauer Dosierung der Wasser- und Regenerier-Füllmengen betreibbar ist, soll der durch die vielen Maschinenaggregate und ihre Verbindungen entstehende Bauaufwand vereinfacht werden.

Der Erfindung liegt die Aufgabe zugrunde, eine Haushalt-Geschirrspülmaschine der eingangs genannten Art so zu gestalten, daß der Aufwand für die Herstellung, Montage und Einzelteil-Lagerhaltung vermindert und die Maschine gegen Undichtheiten in den Flüssigkeitsführungen sicherer wird.

Diese Aufgabe wird durch die im Patentanspruch 1 gekennzeichneten Merkmale gelöst. Vorteilhafte Ausgestaltungen der Erfindung sind in den Patentsprüchen 2 bis 12 gekennzeichnet.

Die Haushalt-Geschirrspülmaschine nach der Erfindung zeichnet sich durch eine Behältereinheit aus, deren Kunststoffteil den lonenaustauscher, den Salzvorratsbehälter, den Speicherbehälter, die freie Fließstrecke, den Niveaugeber und die Verbindungskanäle enthält und an welche der als Wärmetauscher wirkende Vorratsbehälter, insbesondere aus Metall, über Stutzen angeschlossen ist. Die neben einer Seitenwand oder im Bereich der Rückwand der Geschirrspülmaschine angeordnete Behältereinheit umfaßt die meisten wasserführenden Aggregate der Geschirrspülmaschine und ist der Behälterkombination aus Spülbehälter und bodenseitiger Ablaufwanne nebengeordnet. Da in der Behältereinheit die Flüssigkeitskanäle zwischen den einzelnen Bauteilen ebenfalls integriert sind, entfallen Schlauchverbindungen und Schlauchanschlüsse. Durch die Behältereinheit wird die Anzahl der Maschinenteile reduziert und deren Lagerhaltung vereinfacht sowie die Montage verbessert.

Anhand der Zeichnung wird ein Ausführungsbeispiel der schematisch dargestellten Behältereinheit einer erfindungsgemäßen Haushalt-Geschirrspülmaschine näher erläutert.

Die neben einer Seitenwand oder im Bereich der Rückwand eines Spülbehälters 1 einer Haushalt-Geschirrspülmaschine angeordnete Behältereinheit 2 besteht aus einem Kunststoffbehälter, der im Bodenbereich einen Ionenaustauscher 3 enthält, dessen lonenaustauschermasse sich in einer Kammer zwischen Siebwänden 4, 5 befindet. Über dem lonenaustauscher 3 weist der Kunststoffbehälter einen Salzvorratsbehälter 6 auf, der durch einen, durch eine Spülbehälter-Seiten- bzw. -Rückwand in den Spülraum geführten und durch einen Deckel oder dgl. verschließbaren Einfüllstutzen 7 vom Spülbehälter-Innenraum aus mit Salz auffüllbar ist. Vom Salzvorratsbehälter 6 führt eine Soleleitung 8 zum Ionenaustauscher 3. Oberhalb des Salzvorratsbehälters bildet der Kunststoffbehälter der Behältereinheit einen mehrkammerigen Speicherbehälter 9, in dessen Kanalverbindung 10 zum Salzvorratsbehälter 6 ein Stellelement 11, Wasserhärteschalter oder dgl. vorgesehen ist. Mittels des Stellelementes 11 ist in Anpassung an die Härte des Frischwassers am Aufstellort der Geschirrspülmaschine die zur Regenerierung des lonenaustauschers erforderliche Solemenge einstellbar, wobei je nach der Einstellung des Stellelementes dem Salzvorratsbehälter eine der erforderlichen Solemenge entsprechende Wassermenge aus dem Speicherbehälter zuführbar ist.

Die Behältereinheit 2 ist über einen Frischwasser-Anschlußstutzen 12 hinter einem nicht gezeichneten Wassereinlauf- und/oder Sicherheitsventil an die Frischwasserzuleitung der Geschirrspülmaschine angeschlossen. Vom Frischwasser-Anschlußstutzen 12 ist ein Frischwasserkanal 13 in der Behältereinheit zu einer ebenfalls in die Behältereinheit integrierten freien Fließstrecke 14 hochgeführt. Hinter der freien Fließstrecke 14 führt ein Frischwasser-Anschlußkanal 15 als Fall-Leitung über ein Auslaufventil 16 zum lonenaustauscher 3.

Der Kunststoffbehälter der Behältereinheit umfaßt ferner einen Niveaugeber 17, der eine durch eine Überlauftrennwand 18 vom Speicherbehälter 9 abgeteilte Kammer 19 aufweist, in der ein Fühler, z.B. ein Schwimmer 20 angeordnet ist, der bei einem bestimmten Füllniveau 21 einen Schalter 22 betätigt und das Wassereinlaufventil schließt.

An die Behältereinheit 2 ist ferner ein Vorratsbehälter 23 angeschlossen. Der Vorratsbehälter 23 kann zum besseren wärmeleitenden Kontakt mit dem Spülbehälter 1 aus Metall bestehen. Er weist einen unteren Stutzen 24 auf, der an den Frischwasser-Anschlußkanal 15 der Behältereinheit zwischen der freien Fließstrecke 14 und dem Auslaufventil 16 angeschlossen und durch eine obere Belüftungs- sowie Überlaufleitung 25 mit dem Frischwasserkanal 13 im Bereich der freien Fließstrecke 14 verbunden ist. Schließlich ist die Behältereinheit 2 durch einen Auslaß 26 des Ionenaustauschers 3 an die Ablaufwanne des Spülbehälters 1 angeschlossen und der Spülbehälter steht durch eine Ausgleichsöffnung 27 mit der Behältereinheit in Verbindung, wobei in der Behältereinheit hinter der Ausgleichsöffnung eine Kondensationskammer 28 vorgesehen ist. Die Kondensationskammer 28 ist durch einen Leitstege 29 aufweisenden Kanal 30 mit einer Entlüftungsöffnung 31 der Behältereinheit sowie mit der freien Fließstrecke 14 verbunden.

Um der Bedienungsperson das erforderliche Nachfüllen von Salz in den Salzvorratsbehälter 6 anzuzeigen, weist die Behältereinheit eine mit dem Salzvorratsbehälter strömungsverbundene Röhre 32 oder dgl. auf, in der beispielsweise ein Schwimmer 33 mit einer Anzeige 34 vorgesehen ist. Gegenüber dem Auslaß der Soleleitung 8 aus dem Salzvorratsbehälter 6 weist dieser ein Bodensieb 35 und ein Seitenwandsieb 36 auf, wobei sich die Röhre 32 neben dem Seitenwandsieb anschließt. Im Bereich des Einfüllstutzens 7 des Salzvorratsbehälters zweigt ein Überlaufkanal 37 zum Ionenaustauscher 3 ab. Wird der Salzvorratsbehälter mit Salz aufgefüllt, so gelangt die verdrängte, überschüssige Salzsole durch den Überlaufkanal 37 in den lonenaustauscher und es wird verhindert, daß die Salzsole ungenutzt und unerwünscht in den Spülbehälter überläuft. Mit 38 ist ein Kanal zur Belüftung der Soleleitung 8 und mit 39 ein von einer Überlaufwand 40 in der Soleleitung bestimmtes Salzvorratsbehälter-Füllniveau bezeichnet.

Wird durch das Programmsteuergerät der Geschirrspülmaschine das Wassereinlaufventil geöffnet, so fließt Frischwasser der Behältereinheit 2 durch deren Frischwasser-Anschlußstutzen 12 zu, steigt im Frischwasserkanal 13 bis über ein Füllniveau 41 hoch, passiert die freie Fließstrecke 14 und gelangt in die Fall-Leitung des Frischwasser-Anschlußkanals 15. Bei geschlossenem Auslaufventil 16 wird der Vorratsbehälter 23 über den Stutzen 24 von unten her gefüllt bis es an seiner oberen Belüftungs- sowie Uberlaufleitung 25 zum Wasserüberlauf kommt. Bei gefülltem Vorratsbehälter wird durch den Rückstau im Frischwasser-Anschlußkanal 15 der Speicherbehälter 9 über die freie Fließstrecke 14 gefüllt. Bei Erreichen des Füllniveaus 41 genügt eine geringe, über die Überlauftrennwand 18 in die Kammer 19 des Niveaugebers 17 überschwappende Wassermenge, um über den Schwimmer 20 und den Schalter 22 das Wassereinlaufventil zu schließen. Bei Überfüllung des Speicherbehälters 9 wird das überschüssige Wasser über den Kanal 30, die Kondensationskammer 28 und die Ausgleichsöffnung 27 in den Spülbehälter geleitet.

Zum Entleeren des Niveaugebers 17 weist dessen Kammer 19 eine Bodenöffnung 42 auf und ist durch einen Saugheber 43 entleerbar, dessen Fall-Leitung 44 parallel zum Frischwasserkanal 13 bis in die Nähe des Bodens der Behältereinheit verläuft und über einen Bodenkanal 45 mit dem Frischwasser-Anschlußkanal 15 verbunden ist.

Wird das in ein Ventilgehäuse 46 der Behältereinheit 2 einsetzbare Auslaufventil 16 nach dem Füllvorgang der Behältereinheit geöffnet, so kann die genau bemessene Wassermenge des Vorratsbehälters 23, je nach Stellung des als Doppelventil ausgebildeten Auslaufventils, über den lonenaustauscher 3 und dessen Auslaß 26 enthärtet in den Spülbehälter fließen.

Die Behältereinheit 2 weist ferner ein Gehäuse 47 für ein Regenerierventil 52 auf. Dabei ist in der Kanalverbindung 10 vom Speicherbehälter 9 zum Ventilgehäuse 47 eine erste Öffnung 48 vorgesehen und über eine zweite Öffnung 49 führt die Kanalverbindung 10 zum Salzvorratsbehälter 6. Die Soleleitung 8 führt über eine dritte Ventilgehäuseöffnung 50 wiederum zum Regenerierventil 52 und aus einer vierten Öffnung 51 dieses Ventils zum lonenaustauscher.

In die Baueinheit 2 ist bodenseitig neben dem Ionenaustauscher 3 eine Kammer 53 für einen Sicherheitsniveaugeber eingeformt. Die Kammer 53 steht über den Auslaß 26 sowie einen Kanal 55 mit der Ablaufwanne des Spülbehälters in Verbindung und ist beim Überschreiten des Sicherheitsniveaus über die Überlaufkante ihrer Überlauftrennwand 54 mit Wasser füllbar, wodurch ein über eine Leitungsverbindung 56 angeschlossener Druckwächter beaufschlagt wird und ein Sicherheitsventil im Wasserzulauf schließt. Zum Entleeren der Kammer 53 in die Ablaufwanne des Spülbehälters dient ein nach dem Einschalten einer Entleerungspumpe der Geschirrspülmaschine anspringender Saugheber 57.

## Patentansprüche

1. Haushalt-Geschirrspülmaschine mit einem Spülbehälter, einer Enthärtungseinrichtung, einer Entleerungspumpe und einer Heizung zum Erwärmen der Spülflüssigkeit, die mittels einer Pumpe durch Sprüheinrichtungen auf das Geschirrsprühbar ist sowie mit einem wärmeleitend mit dem Spülbehälter (1) verbundenen und als Wärmetauscher wirkenden Vorratsbehälter (23), wobei nach einem Frischwasser-Einlaßventil eine Frischwasserleitung (13) in einer freien Fließstrecke (14) eines Speicherbehälters (9) endet, der zum Einbringen einer dosierten Solemenge vorgesehen ist und sich über der Enthärtungseinrichtung befindet und von dem einerseits in Strömungsrichtung nach der freien Fließstrecke (14) eine Zuleitung in den Vorratsbehälter (23) mündet und von dem andererseits eine Ablaufleitung (10) zum Salzvorratsbehälter (6) ausgeht, wobei der Speicherbehälter (9) von dem in der freien Fließstrecke (14) anfallenden Leckwasser und/oder vom Rückstauwasser aus der Zuleitung bei gefülltem Vorratsbehälter (23) füllbar ist, dem Speicherbehälter (9) ein das Frischwasser-Einlaßventil bei gefülltem Vorratsbehälter (23) und gefülltem Speicherbehälter (9) schließender Niveaugeber (17) zugeordnet ist, der Ablauf (10) des Speicherbehälters (9) in den Salzvorratsbehälter (6) sperrbar ist und der Vorratsbehälter (23) über eine Absperrvorrichtung an den Ionenaustauscher (3) angeschlossen ist, dadurch gekennzeichnet, daß der Vorratsbehälter (23), der Ionenaustauscher (3), der Salzvorratsbehälter (6), der Speicherbehälter (9), die freie Fließstrecke (14) und der Niveaugeber (17) zu einer Behältereinheit (2) zusammengefaßt sind, daß der Ionenaustauscher im Bodenteil, der Salzvorratsbehälter (6) über dem lonenaustauscher (3) und der Speicherbehälter (9) im Oberteil eines Behälterteils aus Kunststoff angeordnet ist, daß der Niveaugeber (17) aus einer durch eine Überlauftrennwand (18) vom Speicherbehälter (9) abgeteilten Kammer (19) besteht, in der ein Schwimmer (20), Fühler oder dgl. angeordnet oder an die ein Druckwächter angeschlossen ist, der bei bestimmtem Füllniveau (21) das Wassereinlaufventil schließt, und daß der aus Metall oder Kunststoff bestehende Vorratsbehälter (23) einerseits unten über einen Stutzen (24) an einen Frischwasserkanal (15) der Behältereinheit (2) zwischen der freien Fließstrecke (14) und einem Ventil (16) und andererseits oben durch eine Belüftungs- sowie Überlaufleitung (25) mit der Frischwasserleitung (13) der Behältereinheit im Bereich der freien Fließstrecke (14) verbunden ist.

2. Haushalt-Geschirrspülmaschine nach Anspruch 1, dadurch gekennzeichnet, daß im Bodenbereich der Behältereinheit (2) ein Frischwasser-Anschlußstutzen (12) vorgesehen ist, von dem ein Frischwasserkanal (13) in der Behältereinheit bis zu einem Füllniveau des Speicher- und Vorratsbehälters hochgeführt ist, daß der Frischwasserkanal im Bereich dieses Füllniveaus (41) durch die freie Fließstrecke (14) unterbrochen ist, daß hinter der freien Fließstrecke ein Frischwasser-Anschlußkanal (15) als Falleitung ausgebildet ist, daß der Frischwasser-Anschlußkanal hinter einem Auslaufventil (16) in den Ionenaustauscher (3) mündet und vor dem Auslaufventil über den Stutzen (24) mit dem Vorratsbehälter (23) verbunden ist.

3. Haushalt-Geschirrspülmaschine nach Anspruch 1 und 2, dadurch gekennzeichnet, daß bei geschlossenem Auslaufventil (16) und geöffnetem Wassereinlaufventil der Vorratsbehälter (23) füllbar ist, daß bei gefülltem Vorratsbehälter über den Wasserrückstau im Frischwasser-Anschlußkanal (15) über die freie Fließstrecke (14) der Speicherbehälter (9) füllbar ist und daß bei gefülltem Speicherbehälter beim Erreichen des Füllniveaus (41) das Überschwappen einer geringen Wassermenge über die Überlauftrennwand (18) des im Oberteil der Behältereinheit neben dem Speicherbehälter angeordneten Niveaugebers (17) ausreicht, daß ein Schwimmer (20), Fühler oder dgl. zur Betätigung einer Schaltvorrichtung (22) anspricht und das Wassereinlaufventil schließt.

4. Haushalt-Geschirrspülmaschine nach Anspruch 1, dadurch gekennzeichnet, daß in der von einer Kanalverbindung (10) der Behältereinheit (2) gebildeten Ablaufleitung zwischen Speicherbehälter (9) und Salzvorratsbehälter (6) ein Wasserhärteschalter (11) angeordnet ist, durch den die Regenerierwassermenge an die örtliche Wasserhärte anpaßbar ist.

5. Haushalt-Geschirrspülmaschine nach Anspruch 4, dadurch gekennzeichnet, daß in der Kanalverbindung (10) vom Speicherbehälter (9) zum Salzvorratsbehälter (6) ein in ein Ventilgehäuse (46) der Behältereinheit (2) einsetzbares Regenerierventil (52) angeordnet ist.

6. Haushalt-Geschirrspülmaschine nach Anspruch 1, dadurch gekennzeichnet, daß die Behältereinheit (2) an einer Seitenwand des Spülbehälters (1) angeordnet, an den Spülbehälter oder dessen Ablaufwanne durch einen Auslaß (26) des Ionenaustauschers (3) angeschlossen und der Salzvorratsbehälter (6) der Behältereinheit einen mittels Deckel oder dgl. verschließbaren Einfüllstutzen (7) aufweist, der durch die Spülbehälter-Seitenwand geführt und vom Spülraum des Spülbehälters aus zugängig ist.

7. Haushalt-Geschirrspülmaschine nach Anspruch 1, dadurch gekennzeichnet, daß zwischen dem Spülbehälter (1) und der Behältereinheit (2) eine Ausgleichsöffnung (27) vorgesehen ist, daß in der Behältereinheit hinter der Ausgleichsöffnung eine Kondensationskammer (28) vorgesehen ist und daß die Kondensationskammer über einen Leitstege (29) aufweisenden Kanal (30) mit einer Entlüftungsöffnung (31) der Behältereinheit sowie mit der freien Fließstrecke (14) verbunden ist.

8. Haushalt-Geschirrspülmaschine nach einem der Ansprüche 1 bis 7, dadurch gekennzeichnet, daß die Behältereinheit (2) eine mit dem Salzvorratsbehälter (6) strömungsverbundene Röhre (32) oder dgl. aufweist, in der ein Schwimmer (33) zur Salzmangelanzeige vorgesehen ist.

9. Haushalt-Geschirrspülmaschine nach einem der Ansprüche 1 bis 8, dadurch gekennzeichnet, daß der Salzvorratsbehälter (6) ein Bodensieb (35) und ein Seitenwandsieb (36), eine auf ein Salzvorratsbehälter-Füllniveau (39) hochgezogene Überlaufwand (40) in der Soleleitung, einen von der Soleleitung (8) in den Salzvorratsbehälter zurückgeführten Belüftungskanal (38) und einen im Bereich seines Einfüllstutzens (7) zum Ionenaustauscher abzweigenden Uberlaufkanal (37) aufweist.

10. Haushalt-Geschirrspülmaschine nach Anspruch 1, dadurch gekennzeichnet, daß in die Baueinheit (2) bodenseitig neben dem Ionenaustauscher (3) eine Kammer (53) eingeformt ist, die durch eine Uberlauftrennwand (54) und einen Kanal (55) mit der Ablaufwanne des Spülbehälters (1) verbunden ist, daß die Oberlaufkante der Oberlauftrennwand (54) in Höhe eines Sicherheitsniveaus liegt, daß die Kammer durch einen Saugheber (57) entleerbar und durch eine Leitungsverbindung (56) an einen Druckwächter oder eine Druckdose eines Sicherheitsventils angeschlossen ist.

11. Haushalt-Geschirrspülmaschine nach Anspruch 1 bis 3, dadurch gekennzeichnet, daß eine Kammer (19) des Niveaugebers (17) durch einen Saugheber (43) entleerbar ist, dessen Falleitung (44) parallel zum Frischwasserkanal (13) bis in Bodennähe der Behältereinheit (2) verläuft und über einen Bodenkanal (45) mit dem Frischwasser-Anschlußkanal (15) verbunden ist.

12. Haushalt-Geschirrspülmaschine nach Anspruch 5, dadurch gekennzeichnet, daß in der Kanalverbindung (10) von Speicherbehälter (9) zum Salzvorratsbehälter (6) eine erste Öffnung (48) in das Regenerierventil-Gehäuse (47) führt, daß über eine zweite Ventilgehäuseöffnung (49) eine Verbindung in den Salzvorratsbehälter führt und daß die Soleleitung (8) über eine dritte und vierte Ventilgehäuseöffnung (50, 51) des Regenerierventils (52) zum Ionenaustauscher geführt ist.

## Revendications

1. Machine à laver la vaisselle, comportant une cuve de lavage, un dispositif adoucisseur, une pompe e vidange et un chauffage pour chauffer le liquide de lavage qui, au moyen d'une pompe, peut être projeté sur la vaisselle par des dispositifs d'arosa- ge, et un récipient de réserve (23) thermiquement relié à la cuve de lavage (1) et agissant en tant qu'échangeur de chaleur, une conduite d'eau fraîche (13) se terminant, en aval d'une vanne d'admi- sion d'eau fraîche, dans un trajet d'écoulement libre (14) d'un récipient accumulateur (9) qui est prévu pour l'apport d'une quantité dosée de saumure, qui se trouve au-dessus du dispositif adoucisseur et d'où une conduite d'alimentation débouche dans le sens de l'écoulement en aval du trajet d'écoulement libre (14), dans le récipient de réserve (23), et d'où une conduite desortie (10) part pour aller au récipient de réserve de sel (6), le récipient accumulateur (9) pouvant être rempli par l'eau de fuite apparaissant dans le trajet d'écoulement libre (14) et/ou par l'eau refluant par la conduite d'alimentation lorsque le récipient de réserve (23) est plein, un capteur de niveau (17), fermant la vanne d'arrivée d'eau fraîche lorsque le récipient de réserve (23) est plein et lorsque le récipient accumulateur (9) est plein, étant associé au récipient accumulateur (9), la sortie (10) du récipient accumulateur (9) vers le récipient de réserve de sel (6) fermée, et le récipient de réserve (23) étant raccordé par l'intermédiaire d'un dispositif d'arrêt à l'échangeur d'ions (3), caractérisée par le fait que le récipient de réserve (23), l'échangeur d'ions (3), l'échaneur d'ions (3), le récipient de réserve de sel (6), le récipient accumulateur (9), le trajet d'écoulement libre (14) et le capteur de niveau (17) sont rassemblés en une unité de récipients (2), par le fait que l'échangeur d'ions est agencé dans la partie fond du récipient de réserve de sel (6) qui se trouve au-dessus de l'échangeur d'ions (3), et le récipient accumulateur (9) est agencé dans la partie récipient en matière plastique, par le fait que le capteur de niveau (17) est constitué par une chambre (19) qu'une paroi de trop-plein (18) sépare du récipient accumulateur (9), chambre dans laquelle un flotteur (20), capteur ou analogue, est agencé ou à laquelle est raccordé un contrôleur de pression qui, pour un certain niveau de remplissage (21), ferme la vanne d'arrivée d'eau, et par le fait que le récipient de réserve (23) en métal ou matière plastique est relié d'une part, par le dessous, via une tubulure (24), à un canal d'eau fraîche (15) de l'unité de récipients (2), entre le trajet d'écoulement libre (14) et une vanne (16) et d'autre part, par le haut, par une conduite de ventilation et de trop-plein (25), à la conduite d'eau fraîche (13) de l'unité de récipients, dans la région du trajet d'écoulement libre (14).

2. Machine à laver la vaisselle selon revendication 1, caractérisée par le fait qu'il est prévu, dans la région du fond de l'unité de récipients (2), une tubulure de raccordement d'eau fraîche (12) d'où un canal d'eau fraîche (13) monte dans l'unité de récipients, jusqu'à un niveau de remplissage du récipient accumulateur et de réserve, par le fait que le canal d'eau fraîche est interrompu, dans la région de ce niveau de remplissage (41), par le trajet d'écoulement libre (14), par le fait qu'un canal de raccordement d'eau fraîche (15) est aménagé en tant que conduite descendante, en aval du trajet d'écoulement libre, par le fait que le canal de raccordement d'eau fraîche débouche dans l'échangeur d'ions (3), en aval d'une vanne de sortie (16) et est relié, en amont de la vanne de sortie, au récipient de réserve (23) par la tubulure (24).

3. Machine à laver la vaisselle selon revendications 1 et 2, caractérisée par le fait que le récipient de réserve (23) peut être rempli lorsque la vanne de sortie (16) est fermée et la vanne d'admission d'eau est ouverte, par le fait que, lorsque le récipient de réserve est rempli, le récipient accumulateur (9) peut être rempli par le reflux d'eau dans le canal de raccordement d'eau fraîche (15), via le trajet d'écoulement libre (14), et par le fait que, lorsque le récipient accumulateur est rempli et le niveau de remplissage (41) est atteint, le débordement d'une petite quantité d'eau par-dessus la paroi de trop-plein (18) du capteur de niveau (17) agencé dans la partie supérieure de l'unité de récipients, à côté du récipient accumulateur, suffit pour qu'un flotteur (2), capteur ou analogue destiné à l'actionnement d'un dispositif de commande (22) réponde et ferme la vanne d'admission d'eau.

4. Machine à laver la vaisselle selon revendication 1, caractérisée par l'agencement, dans la conduite de sortie formée par un canal de communication (10) de l'unité de récipients (2), entre le récipient accumulateur (9) et le récipient de réserve de sel (6), d'un commutateur de dureté d'eau (11) par lequel la quanitité d'eau de régénération et adaptée à la dureté de l'eau du site.

5. Machine à laver la vaisselle selon revendication 4, caractérisée par le fait qu'une vanne de régénération (52) pouvant être insérée dans un logement de vanne (46) de l'unité de récipients (2) est agencée dans le canal de liaison (10) allant du récipient accumulateur (9) au récipient de réserve de sel (6).

6. Machine à laver la vaisselle selon revendication 1, caractérisée par le fait que l'unité de récipients (2) est agencée sur une paroi latérale de la cuve de lavage (1), est raccordée à cette dernière ou à son puisard par une sortie (26) de l'échangeur d'ions (23), et le récipient de réserve de sel (6) de l'unité de récipients présente une tubulure de remplissage (7) qui peut être fermée au moyen d'un couvercle ou analogue, traverse la paroi latérale de la cuve de lavage et est accessible en opérant depuis le volume de lavage de la cuve de lavage.

7. Machine à laver la vaisselle selon revendication 1, caractérisée par le fait qu'une ouverture d'égalisation (27) est prévue entre la cuve de lavage (1) et l'unité de récipients (2), par le fait qu'une chambre de condensation (28) est prévue dans l'unité de récipients, derrière l'ouverture d'égalisation, et par le fait que la chambre de condensation est reliée, par un canal (30) présentant des ailettes de guidage (29), à une ouverture de sortie d'air (31) de l'unité de récipients, ainsi qu'au trajet d'écoulement libre (14).

8. Machine à laver la vaisselle selon l'une des revendications 1 à 7, caractérisée par le fait que l'unité de récipients (2) présente, connecté au récipient de réserve de sel (6), un tube (32) ou analogue dans lequel un flotteur (33) est prévu pour indiquer le manque de sel.

9. Machine à laver la vaisselle selon l'une des revendications 1 à 8, caractérisée par le fait que le récipient de réserve de sel (6) présente un tamis de fond (35) et un tamis de paroi latérale (36), une paroi de trop-plein (40) montant à un niveau (39) de remplissage du récipient de réserve de sel et située dans la conduite de saumure, un canal de ventilation (38) partant de la conduite de saumure (8) et revenant au récipient de réserve de sel, et un canal de débordement (37) bifurquant vers l'échangeur d'ions, dans la région de sa tubulure de remplissage (7).

10. Machine à laver la vaisselle selon revendication 1, caractérisée par le fait que dans l'unité de récipients (2) est formée, côte fond, auprès de l'échangeur d'ions (3), une chambre (53) qui communique avec le puisard de la cuve de lavage (1) par une cloison de trop-plein (54) et un canal (55), par le fait que le bord supérieur de la cloison de trop-plein (54) est situé à la hauteur d'un niveau sécurité, par le fait que la chambre peut être vidée par un siphon (57) et est reliée, par une liaison par conduite (56), à un contrôleur de pression ou à une boîte manométrique d'une vanne de sécurité.

11. Machine à laver la vaisselle selon revendications 1 à 3, caractérisée par le fait qu'une chambre (19) du capteur de niveau (17) peut être vidée par un siphon (43) dont la conduite descendante (44) suit un tracé parallèle au canal d'eau fraîche (13), jusqu'à proximité du fond de l'unité de récipients (2), et est reliée au canal de raccordement d'eau fraîche (15) par un canal de fond (45).

12. Machine à laver la vaisselle selon revendication 5, caractérisée par le fait qu'une première ouverture (48) dans la liaison par canal (10) du récipient accumulateur (9) au récipient de réserve de sel (6) conduit au logement de la vanne de régénération (47), par le fait qu'une communication passant par une deuxième ouverture (49) du logement de vanne va dans le récipient de réserve de sel, et par le fait que la conduite de saumure (8) va à l'échangeur d'ions en passant par troisième et une quatrième ouvertures (50, 51) du logement de la vanne de régénération (52).

## Claims

1. Household dishwashing machine with a rinsing container, a water-softening equipment, an emptying pump and a heater for heating the rinsing liquid which is sprayable by means of a pump through spray equipment onto the crockery as well as with a supply container (23) connected thermally conductively with the rinsing container (1) and acting as heat exchanger, wherein a fresh water duct (13) ends behind a fresh water inlet valve in a free flow path (14) of a storage container (9), which is provided for the introduction of a metered quantity of brine and is disposed above the water-softening equipment and from which on the one hand a duct opens in flow direction behind the free flow path (14) into the supply container (23) and on the other hand an outflow duct (10) goes out to the salt supply container (6), where in the storage container (9) is fillable by the leakage water arising in the free flow path (14) and/or by the backwash water from the feed duct when the supply container (23) is filled, the storage container (9) is associated with a level transmitter (17) closing the fresh water inlet valve when the supply container (23) and the storage container (9) are filled, the outlet (10) of the storage container (9) into the salt supply container (6) is blockable and the supply container (23) is connected by way of a shut-off device to the ion exchanger (3), characterised thereby, that the supply container (23), the ion exchanger (3), the salt supply container (6), the storage container (9), the free flow path (14) and the level transmitter (17) are combined into one container unit (2), that the ion exchanger (3) is arranged in the bottom part, the salt supply container (6) above the ion exchanger (3) and the storage container (9) in the upper part of a container part of synthetic material, the level transmitter (17) consists of a chamber (19), which is divided off from the storage container (9) by an overflow partition (18) and in which a float (20), sensor or the like is arranged or to which a pressure monitor is connected, which at a certain filling level closes the water inlet valve, and that the supply container (23) consisting of metal or synthetic material is connected on the one hand at the bottom between the free flow path (14) an a valve (16) by way of a nipple (24) to a fresh water channel (15) of the container unit (2) and on the other hand at the top through a ventilating as well as overflow duct (25) with the fresh water duct (13) of the container unit in the region of the free flow path (14).

2. Household dishwashing machine according to claim 1, characterised thereby, that a fresh water connecting nipple (12), from which a fresh water channel (13) in the container unit is led upwards to a filling level of the storage and supply container, is provided in the bottom region of the container unit 2, that the fresh water channel is interrupted in the region of this filling level (41) by the free flow path (14), a fresh water connecting channel (15) is constructed as gravity duct behind the free flow path, that the fresh water connecting channel opens behind an outlet valve (16) into the ion exchanger (3) and is connected in front of the outlet valve by way of the nipple (24) with the supply container (23).

3. Household dishwashing machine according to claim 1 and 2, characterised thereby, that the supply container (23) is fillable with the outlet valve (16) closed and the water inlet valve open, that the storage container (9) is fillable by way of the free flow path (14) and the backwash water in the fresh water connecting channel (15) when the supply container is filled and that, when the storage container is filled on reaching the filling level (41), the slopping of a small quantity of water over the overflow partition (18) of the level transmitter (17) arranged beside the storage container in the upper part of the container unit suffices for a float (20), sensor the like to respond for the actuation of a switching device and closes the water inlet valve.

4. Household dishwashing machine according to claim 1, characterised thereby, that a water hardness switch (11), by which the quantity of regenerating water is matchable to the local water hardness, is arranged between the storage container (9) and the salt supply container (6) in the outlet duct formed by a channel connection (10) of the container unit (2).

5. Household dishwashing machine according to claim 4, characterised thereby, that a regenerating valve (52), which is insertable into a valve housing (46) of the container unit (2), is arranged in the channel connection (10) from the storage container (9) to the salt supply container (6).

6. Household dishwashing machine according to claim 1, characterised thereby, that the container unit (2) is arranged at a side wall of the rinsing container (1) and connected through an outlet (26) of the ion exchanger (3) to the ion exchanger (3) to the rinsing container or its outlet trough and the salt supply container (6) of the container unit displays a filling nipple (7), which is closable by a lid or the like, is led through the rinsing container side wall and accessible from the rinsing space of the rinsing container.

7. Household dishwashing machine according to claim 1, characterised thereby, that an equalising opening (27) is provided between the rinsing container (1) and the container unit (2), that a condensation chamber (28) is provided in the container unit behind the equalising opening and that the condensation chamber is connected by way of channel (30) displaying guide webs (29) with a ventilation opening (31) of the container unit as well as with the free flow path (14).

8. Household dishwashing machine according to one of the claims 1 to 7, characterised thereby, that the container unit (2) displays a tube (32) or the like, which is in flow connection with the salt supply container (6) and in which a float (33) is provided for the indication of lack of salt.

9. Household dishwashing machine according to one of the claims 1 to 8, characterised thereby, that the salt supply container (6) displays a bottom sieve (35) and a side wall sieve (36), an overflow wall (40) drawn up to a salt supply container filling level (39) in the brine duct, a ventilating channel (38) led back from the brine duct (8) into the salt supply container and an overflow channel (37) branching off to the ion exchanger in the region of its filling nipple (7).

10. Household dishwashing machine according to claim 1, characterised thereby, that a chamber (53), which is connected by an overflow partition (54) and a channel (55) with the outlet trough of the rinsing container (1), is shaped into the constructional unit (2) at the base beside the ion exchanger (3), that the overflow edge of the overflow partition (54) lies at the height of a safety level, that the chamber is emptiable through a siphon (57) and connected through a duct connection (56) to a pressure monitor or a pressure element of a safety valve.

11. Household dishwashing machine according to claims 1 to 3, characterised thereby, that a chamber (19) of the level transmitter (17) is emptiable through siphon (43), the gravity duct (44) of which extends parallelly to the fresh water channel (13) to near to the bottom of the container unit (2) and is connected by way of a base channel (45) with fresh water connecting channel (15).

12 Household dishwashing machine according to claim 5, characterised thereby, that a first opening (48) in the channel connection (10) from the storage container (9) to the salt supply container (6) leads into the regenerating valve housing (47), that a connection leads by way of a second valve housing opening (49) into the salt supply container and that the brine duct (8) ist led by way of a third and a fourth valve housing opening (50, 51) of the regenerating valve (52) to the ion exchanger.
